# EUROPÄISCHE PATENTSCHRIFT

(11) **EP 3 247 664 B1**
(45) Veröffentlichungstag und Bekanntmachung des Hinweises auf die Patenterteilung: **23.10.2019**
(21) Anmeldenummer: 16700210.4
(22) Anmeldetag: 11.01.2016
(51) Int. Cl.: B66B 5/00

(54) **AUFZUG**
ELEVATOR
ASCENSEUR

(30) Priorität: 20.01.2015 EP 15151858
(43) Veröffentlichungstag der Anmeldung: 29.11.2017
(73) Patentinhaber: Inventio AG, 6052 Hergiswil (CH)
(72) Erfinder: D'APICE, Alessandro, 6030 Ebikon (CH); STEINER, Adrian, 6034 Inwil (CH); NICOLE, Marcel, 6362 Stansstad (CH)
(86) Internationale Anmeldenummer: PCT/EP2016/050345
(87) Internationale Veröffentlichungsnummer: WO 2016/116312

(56) Entgegenhaltungen:
- WO-A1-2013/053606

## Beschreibung

Die Erfindung betrifft einen Aufzug gemäss dem Oberbegriff von Anspruch 1.

WO 2013/053606 A1 offenbart einen Aufzug gemäß dem Obergriff des Anspruchs 1.

Aufzüge enthalten Kabinen, die über Tragmittel, beispielsweise in Form von Tragseilen oder Tragriemen mittels einen Antriebseinheit in einem Aufzugsschacht auf und ab bewegbar sind. Für bestimmte Situationen wie etwa für Wartungsarbeiten oder Inspektionen ist es erforderlich, dass Personen sich auf dem Aufzugskabinendach aufhalten. Wenn die Breite eines Spaltes zwischen Kabine und der angrenzenden Schachtwand zu gross ist, müssen zur Absturzsicherung Umwehrungen auf dem Kabinendach installiert werden.

In der Regel sind auf oder in der Aufzugskabine verschiedene zum Betrieb der Aufzugsanlage notwendige elektrische oder elektromechanische Geräte und Installationen angeordnet. Diese nachfolgend als "Kabinenelektrik" bezeichneten Geräte und Installationen umfassen beispielsweise die Türsteuerung, Auswertegeräte zur Schachtinformation und für die Türüberwachung, Geräte zum Betrieb der Anlage während der Wartung, Kommunikationsgeräte, Energiespeichergeräte, Kabinenbeleuchtung oder Klimageräte. Die Kabinenelektrik wird über Kabel mit Strom versorgt und mittels Kabel können wenigstens Teile der Kabinenelektrik miteinander kommunizieren. Derartige Kabel finden sich auch im Bereich des Kabinendachs. In der Praxis werden die Kabel häufig mehr oder weniger offen auf dem Kabinendach angeordnet. Somit ergibt sich eine unvorteilhafte Kabelorganisation und ein Sicherheitsrisiko in Form von "Stolperfallen" für das auf dem Kabinendach befindliche Servicepersonal. An sich könnten die Kabel auch unterhalb des Kabinendachs in einer Art doppelten Boden geführt werden, was allerdings teuer und aufwendig ist.

Es ist deshalb eine Aufgabe der vorliegenden Erfindung, die Nachteile des bekannten zu vermeiden und insbesondere einen Aufzug zu schaffen, bei dem Kabel der Kabinenelektrik einfach und platzsparend auf dem Kabinendach angeordnet werden können. Die Kabel sollen insbesondere auch keine Gefahr für sich auf dem Kabinendach befindlichen Personen darstellen.

Diese Aufgaben werden mit einem Aufzug mit den Merkmalen des Anspruchs 1 gelöst. Wenigstens auf einer Seite des Kabinendachs der Kabine ist eine Umwehrung zur Absturzsicherung angeordnet. Die Umwehrung weist wenigstens eine Leiste, insbesondere einen durch eine Leiste geformten Handlauf und eine auf einer Oberseite des Kabinendachs angebrachte und unterhalb des Handlaufs angeordnete, durch eine Leiste geformte Fussleiste auf. Unterhalb des Handlaufs kann gegebenenfalls zusätzlich auf vorzugsweise mittlerer Höhe ein Zwischenholm als dritte Leiste angeordnet sein. Dadurch, dass wenigstens ein Teil der Kabel der Kabinenelektrik innerhalb wenigstens einer der Leisten durchgeführt sind, können diese Kabel einfach und platzsparend auf dem Kabinendach organisiert werden. Ein unbeabsichtigtes Betreten der Kabel oder allenfalls sogar ein Stolpern über die Kabel kann praktisch ausgeschlossen werden. Da keine aufwendigen zusätzlichen Massnahmen nötig sind, hat die erfindungsgemässe Lösung auch kostenmässige Vorteile.

Die Leiste wie beispielsweise die Fussleiste kann einen Hohlraum zur Aufnahme von Kabel bildendem Hohlprofil umfassen. Alternativ kann die Leiste ein offenes, wannenförmiges Profil umfassen, das zusammen mit einer Oberseite des Kabinendachs einen Hohlraum zur Aufnahme der Kabel bildet. Das wannenförmige Profil kann einteilig oder mehrteilig ausgestaltet sein. Das Hohlprofil könnte beispielsweise ein rundes Rohr sein. Für die Installation auf dem Dach kann es jedoch vorteilhaft sein, wenn das Hohlprofil ein Rechteckprofil ist. Auch das wannenförmige Profil kann eine Rechteck-Form aufweisen. Selbstverständlich wären aber auch andere Formgebungen für das wannenförmige Profil oder für das Hohlprofil denkbar. Die Anordnung ist einfach in der Handhabung und einfach zu montieren und demontieren.

Für die Unterbringung mehrerer Kabel kann es vorteilhaft sein, wenn das Hohlprofil oder das wannenförmige Profil wenigstens 8 cm hoch und vorzugsweise wenigstens 10 cm hoch ist. Somit ergibt sich ein ausreichend grosser Hohlraum zur Aufnahme der Kabel. Die hohen Fussleisten können auch als Anschlag für Schuhe und Trittschutz für Personen auf dem Kabinendach dienen. Das Hohlprofil oder das wannenförmige Profil können zum Beispiel aus einem metallischen Werkstoff bestehen. Selbstverständlich wäre es grundsätzlich aber auch denkbar, die Fussleiste aus einem Kunststoff oder einem anderen Material herzustellen.

Vorteilhaft kann es sein, wenn das wannenförmige Profil wenigstens eine von Kabinendach abstehende Seitenwand und ein an die Seitenwand anschliessenden Befestigungsabschnitt aufweist, wobei der Befestigungsabschnitt flächig am Kabinendach aufliegt oder auflegbar ist. Besonders bevorzugt weist das wannenförmige Profil rechtwinklig vom Kabinendach abstehende Seitenwände auf, wobei an jeder Seitenwand ein Befestigungsabschnitt anschliesst. Ein derartiges wannenförmiges Profil kann somit ein Hut-Profil oder ein Omega-Profil sein.

Weiterhin kann es vorteilhaft sein, wenn die Leiste aus wenigstens zwei, zusammensetzbaren Profilteile aufgebaut ist. Eine derartige wenigstens zweiteilige Leiste ermöglicht ein einfaches Einbringen oder Herausnehmen in oder aus der Leiste.

Wenn die kabelführende Leiste eine Fussleiste ist, kann die Fussleiste Sperrmittel umfassen, die ein Betreten der Fussleiste verhindert. Neben der Erhöhung der Sicherheit kann dank der Sperrmittel verhindert werden, dass die Fussleiste durch Betreten deformiert oder sogar zerstört werden kann.

Die Fussleiste kann beispielsweise einen freistehenden, von Kabinenboden weg gerichteten Sperrabschnitt als Sperrmittel umfassen. Der Sperrabschnitt kann ein an eine Seitenwand des wannenförmigen Profils oder an das Hohlprofil anschliessender, vertikaler Abschnitt sein.

Weitere Einzelmerkmale und Vorteile der Erfindung ergeben sich aus der nachfolgenden Beschreibung von Ausführungsbeispielen und aus den Zeichnungen. Es zeigen:
- Fig.1: eine vereinfachte perspektivische Darstellung eines erfindungsgemässen Aufzugs,
- Fig.2: eine Seitenansicht des Aufzugs aus Fig.1 mit einer auf einem Kabinendach angeordneten Umwehrung,
- Fig.3: eine vergrösserte Darstellung einer Fussleiste einer Umwehrung für einen Aufzug im Querschnitt,
- Fig.4: eine alternative Fussleiste, und
- Fig.5: eine weitere Variante einer Fussleiste für eine Umwehrung für einen Aufzug.

Fig. 1 zeigt einen oberen Teil einer Aufzugskabine 2 eines Aufzugs 1. Der Aufzug 1 enthält eine auf und ab bewegbare Kabine 2 zum Transport von Personen oder Gütern. Die Bewegung der Kabine 2 erfolgt beispielsweise über (hier nicht dargestellte) Tragmittel, die die Kabine tragen oder an der die Kabine aufgehängt ist. Tragmittel können beispielsweise ein oder mehrere Tragseile oder Tragriemen sein. Ein Aufzugsschacht, in dem die Aufzugskabine 2 befahrbar ist, ist andeutungsweise dargestellt und mit 3 bezeichnet. Die Kabine 2 ist gegen den Schachtkopf hin durch ein Kabinendach 4 abgeschlossen.

Im Ausführungsbeispiel gemäss Fig. 1 ist auf dem Kabinendach 4 eine Umwehrung 5 angeordnet. Je nach Kabine und Anordnung im Schacht könnte die Kabine 2 selbstverständlich auch mehrere, jeweils einer Seite der Kabine zugeordnete Umwehrung aufweisen. Die Umwehrung 5 besteht aus einem oberen Handlauf 6, einem etwa auf halber Höhe angeordneten mittleren Holm 7 und bodenseitig aus einer Fussleiste 10. Zum Tragen des Holms 7 und des Handlaufs 6 sind beispielhaft zwei senkrechte Pfosten 23 vorgesehen. Die Kabinenelektrik ist in Fig.1 symbolhaft durch einen Kasten 8 dargestellt. Zu oder von diesem Kasten führen mit 9 bezeichnete Kabel. Ersichtlicherweise sind die Kabel 9 der Kabinenelektrik 8 innerhalb der Fussleiste 10 durchgeführt. Es wäre aber auch denkbar, die Kabel durch den durch eine Leiste geformten Handlauf 6 oder den durch eine Leiste geformten Zwischenholm 7 zu führen. Der Handlauf 6 oder der Zwischenholm 7 können dabei aus einem entsprechenden Hohlprofil gefertigt sein.

Aus der Seitenansicht gemäss Fig. 2 ist der prinzipielle Aufbau einer Umwehrung 5 zum Anordnen auf einem Kabinendach 4 nochmals erkennbar. Zwischen der Schachtwand des Aufzugsdachs 3 und der Kabinenseitenwand 25 befindet sich ein vergleichsweise grosser Spaltraum, weshalb als Absturzsicherung die Umwehrung 5 im Bereich der zugehörigen Seite auf dem Kabinendach 4 anzuordnen ist. Wie aus Fig. 2 deutlich erkennbar ist, verfügt die Fussleiste 10 gegenüber dem Handlauf 6 sowie auch gegenüber dem mittleren Holm 7 im Querschnitt über ein wesentlich grösseres Volumen. Durch die Querschnittsvergrösserung ist es möglich, eine grosse Zahl von (in Fig.2 nicht dargestellten) Kabeln innerhalb der Fussleiste 10 durchzuführen. Konstruktive Details zur Ausgestaltung von kabelführenden Fussleisten sind den nachfolgenden Figuren 3 bis 5 entnehmbar.

In Fig.3 ist die Fussleiste 10 durch ein zweiteiliges wannenförmiges Profil 13 gebildet. Das Profil 13 ist ein an sich offenes Hut-Profil, das im montierten Zustand zusammen mit einer Oberseite des Kabinendachs 4 einen Hohlraum 11 zur Aufnahme der Kabel 9 bildet. Die Fussleiste 10 ist aus einem ersten Profilteil 19 und einem zweiten Profilteil 20 zusammengesetzt, die mittels (symbolisch angedeuteten) Verbindungsmitteln 21 (z.B. Schrauben) miteinander verbunden sind. Jedes Profilteil 19, 20 weist je eine vertikale bzw. rechtwinklig vom Kabinenboden abstehende Seitenwand 15, 24 auf. An jeder Seitenwand 15, 24 schliesst jeweils ein flächig auf dem Kabinendach 4 aufliegender Befestigungsabschnitt 17, 18 an. Auf der linken Seite ist das wannenförmige Profil über den Befestigungsabschnitt 17 mittels beispielsweise Schrauben 14 oder anderen Befestigungsmitteln mit dem Kabinendach verbunden. Auf der gegenüberliegenden bzw. rechten Seite, also beim Befestigungsabschnitt 18, ist das wannenförmige Profil 13 mit vorzugsweise gleichartigen Befestigungsmitteln mit dem Kabinendach 4 verbunden. Mit 16 ist weiterhin ein rechtwinklig an die Seitenwand 15 anschliessender Deckabschnitt bezeichnet, der den Hohlraum 11 nach oben hin abschliesst. Die Abmessungen der Fussleiste 10 sind mit h und b bezeichnet. Die Höhe h der Fussleiste beträgt beispielhaft wenigstens 8 cm und vorzugsweise wenigstens 10 cm. Auch die Breite b kann beispielhaft wenigstens 8 cm und vorzugsweise wenigstens 10 cm betragen. Auf diese Weise kann ein ausreichend grosser Hohlraum 11 zur Aufnahme von Kabeln geschaffen werden. Die Profilteile 19 und 20 können zum Beispiel jeweils aus einem Metallblech einfach gefertigt werden. Selbstverständlich wäre es grundsätzlich aber auch denkbar, das Profil für die Fussleiste 10 aus einem Kunststoff oder einem anderen Material herzustellen.

Die Fussleiste 10 gemäss Fig.4 weist im Wesentlichen dieselbe Grundform wie die Fussleiste aus dem vorhergehenden Ausführungsbeispiel auf. Die Fussleiste 10 wird hier jedoch durch ein einteiliges wannenförmiges Profil 13 gebildet. Das rechteckige Hut-Profil 13 weist zwei einander gegenüberliegenden Seitenwände 15 und 15'auf. An der inneren Seitenwand 15' schliesst ein Sperrabschnitt 22 an, der ein Betreten der Fussleiste 10 verhindern soll. Mit der erwähnten inneren Seitenwand 15'ist die allenfalls auf dem Kabinendach befindlichen Person zugewandte Wand der Fussleiste gemeint. Die senkrecht nach oben ragende Sperrabschnitt 22 kann den Deckabschnitt 16 um mehrere cm (vorteilhaft mind. 5 cm) überragen.

Anstatt der vorgängig geschriebenen wannenförmigen Hohlprofile könnte die Fussleiste auch durch Hohlprofile gebildet werden. Eine derartige Ausgestaltung ist in Fig. 5 gezeigt. Die Fussleiste 19 wird durch ein rechteckiges Hohlprofil 12 gebildet. Dieses Hohlprofil 12 kann beispielsweise ein Rechteckrohr aus Aluminium oder möglicherweise sogar aus Stahl sein. Selbstverständlich wären aber auch Hutprofile aus Kunststoff denkbar.

## Patentansprüche

1. Aufzug mit einer ein Kabinendach (4) aufweisenden Kabine (2) und einer wenigstens auf einer Seite des Kabinendachs (4) angeordneten Umwehrung (5) zur Absturzsicherung, wobei die Umwehrung (5) zumindest eine Leiste, insbesondere einen Handlauf (6), einen Zwischenholm (7) und eine Fussleiste (10) aufweist, **dadurch gekennzeichnet, dass** Kabel (9) innerhalb einer Leiste (10) der Umwehrung (5) durchgeführt sind.

2. Aufzug nach Anspruch 1, **dadurch gekennzeichnet, dass** die Leiste (10) ein einen Hohlraum (11) zur Aufnahme von Kabeln bildendes Hohlprofil (12) oder ein offenes, wannenförmiges Profil (13), das zusammen mit dem Kabinendach (4) einen Hohlraum (11) zur Aufnahme von Kabeln bildet, umfasst.

3. Aufzug nach Anspruch 2, **dadurch gekennzeichnet, dass** das Hohlprofil (12) oder das wannenförmige Profil (13) wenigstens 8 cm hoch und vorzugsweise wenigstens 10 cm hoch ist.

4. Aufzug nach einem der Ansprüche 2 bis 3, **dadurch gekennzeichnet, dass** das wannenförmige Profil (13) mittels vorzugsweise lösbaren Befestigungsmitteln am Kabinendach (4) befestigt oder befestigbar ist.

5. Aufzug nach einem der Ansprüche 2 bis 4, **dadurch gekennzeichnet, dass** das wannenförmige Profil (13) wenigstens eine vom Kabinendach (4) abstehende Seitenwand (15, 24) und ein an die Seitenwand (15, 24) anschliessender Befestigungsabschnitt (17) aufweist, wobei der Befestigungsabschnitt (17) flächig am Kabinendach (4) aufliegt oder auflegbar ist.

6. Aufzug nach einem der Ansprüche 2 bis 5, **dadurch gekennzeichnet, dass** das wannenförmige Profil (13) rechtwinklig vom Kabinendach (4) abstehende Seitenwände (15, 24) aufweist, wobei an jeder Seitenwand (15, 24) ein Befestigungsabschnitt (17) anschliesst.

7. Aufzug nach einem der Ansprüche 1 bis 6, **dadurch gekennzeichnet, dass** die Leiste (10) aus wenigstens zwei, zusammensetzbaren Profilteilen (19, 20) aufgebaut ist.

8. Aufzug nach einem der Ansprüche 1 bis 7, **dadurch gekennzeichnet, dass** die Leiste (10) eine Fussleiste ist, die Sperrmittel umfasst, die ein Betreten der Fussleiste (10) verhindern.

9. Aufzug nach Anspruch 8, **dadurch gekennzeichnet, dass** die Fussleiste (10) einen freistehenden, vom Kabinendach weg gerichteten Sperrabschnitt (22) als Sperrmittel umfasst.

## Claims

1. An elevator with a cabin (2) having a cabin roof (4) and a barrier (5) arranged on at least one side of the cabin roof (4) to provide anti-fall safety protection, wherein the barrier (5) has at least one bar, in particular a handrail (6), an intermediate rail (7), and a toeboard, **characterised in that**, cables (9) are routed within a bar (10) of the barrier (5).

2. The elevator in accordance with claim 1, **characterised in that**, the bar (10) features a hollow profile (12) forming a cavity (11) for purposes of accommodating cables, or an open, trough-shaped profile (13), which together with the cabin roof (4) forms a cavity (11) for purposes of accommodating cables.

3. The elevator in accordance with claim 2, **characterised in that**, the hollow profile (12) or the trough-shaped profile (13) is at least 8 cm high, and preferably is at least 10 cm high.

4. The elevator in accordance with one of the claims 2 to 3, **characterised in that**, the trough-shaped profile (13) is attached, or can be attached, to the cabin roof (4) by means of attachment means that are preferably detachable.

5. The elevator in accordance with one of the claims 2 to 4, **characterised in that**, the trough-shaped profile (13) has at least one sidewall (15, 24) projecting from the cabin roof (4), and at least one attachment section (17) adjoining the sidewall (15, 24), wherein the attachment section (17) lies, or can lie, flat on the cabin roof (4).

6. The elevator in accordance with one of the claims 2 to 5, **characterised in that**, the trough-shaped profile (13) has sidewalls (15, 24) projecting at right angles from the cabin roof (4), wherein an attachment section (17) adjoins each sidewall (15, 24).

7. The elevator in accordance with one of the claims 1 to 6, **characterised in that**, the bar (10) is constructed from at least two profiled parts (19, 20) that can be assembled together.

8. The elevator in accordance with one of the claims 1 to 7, **characterised in that**, the bar (10) is a toeboard, which features detent means that prevent encroachment on the toeboard (10).

9. The elevator in accordance with claim 8, **characterised in that**, the toeboard (10) comprises a freestanding detent section (22) directed away from the cabin roof as the detent means.

## Revendications

1. Ascenseur comportant une cabine (2) dotée d'un toit de cabine (4) et un dispositif de protection (5) disposé au moins sur un côté du toit de cabine (4) pour la protection contre les chutes, le dispositif de protection (5) comportant au moins une barre, en particulier une main courante (6), un longeron intermédiaire (7) et une plinthe (10), **caractérisé en ce que** des câbles (9) passent dans une barre (10) du dispositif de protection (5).

2. Ascenseur selon la revendication 1, **caractérisé en ce que** la barre (10) comprend une cavité (11) destinée à recevoir des câbles formant un profilé creux (12) ou un profilé ouvert, en forme de cuvette (13), qui, conjointement avec le toit de cabine (4), forme une cavité (11) destinée à recevoir des câbles.

3. Ascenseur selon la revendication 2, **caractérisé en ce que** le profilé creux (12) ou le profilé en forme de cuvette (13) a au moins 8 cm de hauteur et de préférence au moins 10 cm de hauteur.

4. Ascenseur selon l'une des revendications 2 à 3, **caractérisé en ce que** le profilé en forme de cuvette (13) est fixé au toit de cabine (4) ou peut être fixé à celui-ci au moyen de moyens de fixation de préférence amovibles.

5. Ascenseur selon l'une des revendications 2 à 4, **caractérisé en ce que** le profilé en forme de cuvette (13) comporte au moins une paroi latérale (15, 24) faisant saillie par rapport au toit de cabine (4) et une section de fixation (17) adjacente à la paroi latérale (15, 24), la section de fixation (17) reposant sur le toit de cabine (4) ou pouvant reposer sur celui-ci.

6. Ascenseur selon l'une des revendications 2 à 5, **caractérisé en ce que** le profilé en forme de cuvette (13) comporte des parois latérales (15, 24) faisant saillie perpendiculairement par rapport au toit de cabine (4), une section de fixation (17) étant adjacente à chaque paroi latérale (15, 24).

7. Ascenseur selon l'une des revendications 1 à 6, **caractérisé en ce que** la barre (10) est composée d'au moins deux pièces profilées (19, 20) pouvant être assemblées.

8. Ascenseur selon l'une des revendications 1 à 7, **caractérisé en ce que** la barre (10) est une plinthe qui comprend des moyens de blocage empêchant l'accès à la plinthe (10).

9. Ascenseur selon la revendication 8, **caractérisé en ce que** la plinthe (10) comprend une section de blocage (22) autoportante, comme moyens de blocage, orientée à l'opposé du toit de cabine.
